# EUROPÄISCHE PATENTSCHRIFT

(11) **EP 1 317 378 B1**
(45) Veröffentlichungstag und Bekanntmachung des Hinweises auf die Patenterteilung: **25.05.2005**
(21) Anmeldenummer: 01974208.9
(22) Anmeldetag: 22.08.2001
(51) Int. Cl.: B65B 25/06, B65B 5/10

(54) **AUFSCHNEIDE- UND WEITERTRANSPORTVORRICHTUNG FÜR LEBENSMITTELPRODUKTE**
SLICING AND CONVEYING DEVICE FOR FOOD PRODUCTS
DISPOSITIF DE DECOUPAGE ET DE TRANSPORT DE PRODUITS ALIMENTAIRES

(30) Priorität: 12.09.2000 DE 10045055
(43) Veröffentlichungstag der Anmeldung: 11.06.2003
(73) Patentinhaber: Weber Maschinenbau GmbH & Co. Kg, D-35236 Breidenbach (DE)
(72) Erfinder: WEBER, Günther, 17033 Neubrandenburg (DE)
(74) Vertreter: Manitz, Finsterwald & Partner GbR
(86) Internationale Anmeldenummer: PCT/EP2001/009709
(87) Internationale Veröffentlichungsnummer: WO 2002/022446

(56) Entgegenhaltungen:
- DE-A- 2 154 733
- DE-A- 4 308 309
- FR-A- 1 545 954
- NL-A- 8 205 077

## Beschreibung

Die Erfindung betrifft eine Vorrichtung zum Aufschneiden von Lebensmittelprodukten und zum Weitertransport von Portionen aus mehreren geschindelt oder gestapelt angeordneten Produktscheiben.

Bei derartigen Vorrichtungen besteht die Gefahr, daß der Aufbau der Portionen beim Weitertransport insbesondere zu einer weiteren Bearbeitungseinheit, die der auch Slicer bezeichneten Aufschneideeinheit nachgeordnet ist, gestört wird. Bei bekannten Vorrichtungen wird in Verbindung mit dem Weitertransport und insbesondere mit der Übergabe von Portionen an eine einer Aufschneideeinheit nachgeordnete Bearbeitungseinheit mit vergleichsweise großem konstruktiven Aufwand der Weitertransport der Portionen beispielsweise dadurch realisiert, daß überschüssige Bandlängen von Transportbändern mittels einer oder mehrerer Ausgleichsrollen aufgenommen werden. Dies bedeutet nicht nur einen nachteiligen Mehraufwand, sondern erhöht außerdem die Störungsanfälligkeit der Vorrichtung.

Aufgabe der Erfindung ist es, eine Vorrichtung der eingangs genannten Art zu schaffen, mit der Portionen aus aufgeschnittenen, geschindelt oder gestapelt angeordneten Produktscheiben unter geringstmöglicher Störung des beim Schindeln oder Stapeln gebildeten Portionsaufbaus weitertransportiert und insbesondere an eine weitere Bearbeitungseinheit übergeben werden können, wobei dies insbesondere mit geringem konstruktiven Aufwand und ohne Erhöhung der Störungsanfälligkeit der Vorrichtung möglich sein soll und der Arbeitsablauf und die Arbeitsgeschwindigkeit der Vorrichtung nicht beeinträchtigt werden sollen.

Die Lösung dieser Aufgabe erfolgt durch die Merkmale des Anspruchs 1 und insbesondere dadurch, daß zwischen einer Aufschneideeinheit und einer unterhalb der Aufschneideeinheit angeordneten weiteren Bearbeitungseinheit, insbesondere einer Verpackungsmaschine, eine Übergabeeinheit angeordnet ist, der die Portionen von der Aufschneideeinheit übergebbar und von der die Portionen an die Bearbeitungseinheit übergebbar sind, wobei die Übergabeeinheit eine Produktauflage mit einer zumindest im wesentlichen horizontal verlaufenden Auflagefläche für jeweils wenigstens eine zu übergebende Portion aufweist, und wobei die Produktauflage zur Entgegennahme einer von der Aufschneideeinheit kommenden Portion synchron mit der Portion bewegbar und zur Abgabe der aufgenommenen Portion bei aufliegender Portion aus einer Übergabestellung, in der sich die Portion über einer Produktaufnahme der Bearbeitungseinheit befindet, ruckartig unter der Portion wegbewegbar ist.

Erfindungsgemäß werden die Portionen jeweils in die Produktaufnahme fallengelassen, wodurch der Portionsaufbau nicht gestört wird. Durch das schlagartige Wegbewegen der Produktauflage wird den Portionen gewissermaßen "der Boden unter den Füßen weggezogen" und somit dafür gesorgt, daß die Relativlage der einzelnen Produktscheiben nicht durch Wechselwirkungen zwischen der Auflagefläche und den die Auflagefläche berührenden Produktscheiben verändert wird.

Das erfindungsgemäße plötzliche Wegbewegen der Produktauflage kann mit dem Wegziehen eines Tischtuchs verglichen werden, bei dem - eine ausreichend große Wegziehgeschwindigkeit vorausgesetzt - zuvor auf dem Tischtuch stehendes Geschirr auf dem Tisch stehenbleibt, ohne seine Position in der Tischebene zu verändern. Die erfindungsgemäß von einem Moment zum nächsten ihrer Unterstützung beraubten Portionen verharren - wie das auf dem Tisch stehende Geschirr - in ihrer ursprünglichen Horizontalposition und vollführen anschließend lediglich eine Fallbewegung in die Produktaufnahme.

Die erfindungsgemäße Synchronisation zwischen der Bewegung der Produktauflage und den von der Aufschneideeinheit herantransportierten Portionen stellt sicher, daß auch bei Entgegennahme der Portionen deren an der Aufschneideeinheit gebildeter Aufbau unverändert erhalten bleibt.

Vorzugsweise ist die Produktauflage durch eine im wesentlichen horizontal verlaufende Bewegung der Übergabeeinheit wegbewegbar. Die horizontale Bewegbarkeit der Produktauflage hat den Vorteil, daß unterhalb der Produktauflage kein Platz benötigt wird, wie es z.B. bei einer nach unten abklappbaren oder nach unten verschwenkbaren Vorrichtung der Fall wäre. Die Fallhöhe für die schlagartig ihrer Auflage beraubten Portionen kann auf diese Weise minimiert werden.

Gemäß einer bevorzugten praktischen Ausgestaltung der Erfindung umfaßt die Übergabeeinheit als Produktauflage ein über Umlenkrollen geführtes Endlosband. Zur Abgabe einer auf dem oberen Trum des Endlosbandes aufliegenden Portion werden vorzugsweise die Umlenkrollen ruckartig in im wesentlichen horizontaler Richtung wegbewegt.

Die Auflagefläche der Übergabeeinheit wird hierbei durch das obere Trum des auch als Bandgurt bezeichneten Endlosbandes gebildet. Außerdem ermöglicht es ein Endlosband, den Portionen ihre Unterlage in einer besonders vorteilhaften Art und Weise schlagartig zu entziehen, die nachstehend beschrieben ist.

Gemäß einer besonders bevorzugten Ausführungsform der Erfindung ist nämlich der Übergabeeinheit eine Halteeinrichtung zugeordnet, mit der das obere Trum des Endlosbandes bezüglich der Wegbewegungsrichtung insbesondere durch Klemmung an einer in Wegbewegungsrichtung hinter der aufliegenden Portion gelegenen Stelle fixierbar ist.

Hierdurch wird die vom oberen Trum des Endlosbandes gebildete Auflagefläche nicht als Ganzes parallel verschoben. Vielmehr rollt sich das Endlosband unter der Portion weg. Die Übergabeeinheit kann somit als ein Abroller bezeichnet werden, von dem die Portionen abgerollt werden, und zwar ohne eine in der Ebene der Auflagefläche erfolgende Relativbewegung zwischen dem oberen Trum des Endlosbandes und den aufliegenden Produktscheiben.

Gemäß einem weiteren bevorzugten Ausführungsbeispiel der Erfindung ist das obere Trum des Endlosbandes durch ein zwischen dem oberen Trum und dem unteren Trum angeordnetes Stützelement unterstützt.

Dabei ist vorzugsweise das Stützelement mit den Umlenkrollen verbunden und mit einer Betätigungseinrichtung zum Ausführen der Wegbewegung der Produktauflage koppelbar.

Mit dem Stützelement, das vorzugsweise in Form eines Stützblechs vorgesehen ist, ist eine stabile Unterlage für die auf dem oberen Trum des Endlosbandes aufliegenden Portionen vorhanden. Das Stützelement kann so eine optimale horizontale Ausrichtung der Portionen gewährleisteten. Gleichzeitig dient das Stützelement aufgrund seiner Koppelung mit den Umlenkrollen als ein Betätigungsglied, an dem eine Antriebseinrichtung angreifen kann, um die Umlenkrollen aus der Übergabestellung herauszubewegen.

Vorzugsweise beträgt die Wegbewegungsgeschwindigkeit der Umlenkrollen einige m/s. Dabei liegt bevorzugt die Geschwindigkeit in einem Bereich von etwa 1 bis 4 m/s, insbesondere bevorzugt von etwa 2 bis 3 m/s. In der Praxis hat sich ein Geschwindigkeitswert von etwa 2,5 m/s als besonders geeignet herausgestellt.

Eine weitere Ausführungsform der Erfindung zeichnet sich dadurch aus, daß die Übergabeeinheit zur Entgegennahme einer Portion als Ganzes und insbesondere bei bezüglich der Umlenkrollen stillstehendem Endlosband synchron mit einer von der Aufschneidevorrichtung kommenden Portion in etwa horizontaler Richtung verfahrbar ist.

Zum Aufnehmen der einzelnen Portionen wird die Übergabeeinheit somit jeweils als Ganzes bewegt. Dabei ist vorzugsweise vorgesehen, daß - sobald die jeweilige Portion vollständig auf dem Endlosband aufliegt - die Übergabeeinheit bereits in der Übergabestellung positioniert ist, in der sich die Portion über der Produktaufnahme der Bearbeitungsmaschine befindet. Die Übergabeeinheit wird bevorzugt bereits bei der Aufnahme einer Portion direkt in diejenige Stellung verfahren, von der aus sie zur Übergabe der aufgenommenen Portion an die Bearbeitungseinheit ruckartig wieder zurückbewegt wird. Die Übergabeeinheit kann folglich periodisch zwischen der Übergabestellung und der zurückgezogenen Stellung hin- und herbewegt werden. Die Bewegung in die Übergabestellung erfolgt dabei vergleichsweise langsam entsprechend der Geschwindigkeit, mit welcher die Portionen in durch den Arbeitstakt der Vorrichtung vorgegebener Weise nacheinander herangeführt werden, während die Rückbewegung aus der Übergabestellung heraus mit vergleichsweise hoher Geschwindigkeit erfolgt.

Weitere Ausführungsformen der Erfindung sind in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1: einen Teil der erfindungsgemäßen Vorrichtung in einer schematischen Seitenansicht,
- Fig. 2: einen Teil von Fig. 1 mit einer auf der Übergabeeinheit aufliegenden Portion sowie eine vergrößerte Darstellung des Details A, und
- Fig. 3: eine Ansicht entsprechend dem Detail A von Fig. 2 bei teilweise zurückbewegter Übergabeeinheit.

Die einen Überblick über die erfindungsgemäße Vorrichtung gebende Fig. 1 zeigt einen Teil einer Aufschneideeinheit 13, nämlich eines Slicers zum scheibenweisen Aufschneiden von Lebensmittelprodukten wie beispielsweise Wurst, Schinken oder Käse, sowie einen Teil einer unterhalb des Slicers 13 angeordneten weiteren Bearbeitungseinheit 14, nämlich einer Verpackungsmaschine mit einer auf einer Vorratstrommel 31 aufgewickelten Verpackungsfolie 32. Auf den grundsätzlich beliebigen Aufbau des Slicers 13 und der Verpackungsmaschine 14 wird im folgenden nur so weit eingegangen, wie es für das Verständnis der Erfindung erforderlich ist.

Zwischen der Aufschneideeinheit 13 und der Verpackungsmaschine 14 ist gemäß der Erfindung eine Übergabeeinheit 15 angeordnet, deren Aufbau und Funktionsweise im folgenden näher erläutert werden. Die Übergabeeinheit 15 dient dazu, Portionen 11 aus aufgeschnittenen, geschindelt oder gestapelt angeordneten Produktscheiben derart an die Verpackungsmaschine 14 zu übergeben, daß der Aufbau der Portionen 11, d.h. die Relativlage der Produktscheiben innerhalb der Portionen 11, jeweils nicht verändert wird.

Hierzu weist die Aufschneideeinheit 13 einen sogenannten Einleger 34 auf, der mehrere Transportbänder zum Befördern der Portionen 11 vom Aufschneideort zu einer Übergabeeinrichtung 23 umfaßt. Die Übergabeeinrichtung 23 ist ein zur Horizontalen geneigtes Transportband, das mit seinem unteren Ende eben oberhalb der Übergabeeinheit 15 endet und mit der zur Übergabe von Portionen 11 der Höhenunterschied zwischen einem durch den Einleger 34 definierten Arbeitsniveau der Aufschneideeinheit 13 und der Übergabeeinheit 15 überbrückt wird.

In Fig. 1 ist eine Portion 11 dargestellt, wie sie gerade mittels der Übergabeeinrichtung 23 des Slicers 13 in Richtung der zwischen dem Slicer 13 und der Verpackungsmaschine 14 angeordneten Übergabeeinheit 15 transportiert wird.

Die Übergabeeinheit 15 umfaßt ein über Umlenkrollen 19 geführtes, auch als Gurtband bezeichnetes Endlosband 22. Die Umlenkrollen 19 sind frei drehbar gelagert. Des weiteren sind die Umlenkrollen 19 gemeinsam in horizontaler Richtung verfahrbar und hierzu beispielsweise an einem gemeinsamen Träger (nicht dargestellt) angebracht, der in horizontaler Richtung hin- und herbewegt werden kann. Die Umlenkrollen 19 bzw. der erwähnte Träger sind zu diesem Zweck über eine Betätigungseinrichtung (nicht dargestellt) mit einem entsprechenden, ebenfalls nicht dargestellten Antrieb gekoppelt. Die Übergabeeinheit 15 ist somit als Ganzes horizontal verfahrbar.

Der Antrieb zum horizontalen Verfahren der Übergabeeinheit 15 und der Antrieb der Übergabeeinrichtung 23 sind derart miteinander synchronisiert, daß die Geschwindigkeit des oberen Trums des Endlosbandes 22 gleich der Horizontalkomponente der Geschwindigkeit der von der Übergabeeinrichtung 23 kommenden Portion 11 ist. Die Portion 11 wird dadurch sauber auf dem oberen Trum des Endlosbandes 22 derart abgelegt, daß der Aufbau der Portion 11 nicht durch Relativbewegungen zwischen dem Endlosband 22 und den mit dem oberen Trum in Berührung kommenden Produktscheiben gestört wird.

Die kleine Übersichtsdarstellung in Fig. 2 zeigt die Übergabeeinheit 15 in einer Übergabestellung, in welcher eine Portion 11 vollständig auf dem oberen Trum des Endlosbandes 22 aufliegt. Dabei ist das Endlosband 22 derart ausgebildet, daß die Portion 11 vollflächig aufliegt, d.h. es handelt sich um ein lochfreies Endlosband 22.

Des weiteren ist eine maschinenfeste, zumindest in horizontaler Richtung relativ zum Slicer 13 und zur Verpackungsmaschine 14 stationäre Halteeinrichtung 20 vorgesehen, deren Zweck im folgenden näher erläutert wird.

Die vergrößerte Detaildarstellung A von Fig. 2 zeigt den schindelartigen Aufbau der mehrere Produktscheiben 12 umfassenden Portion 11. Des weiteren ist zwischen dem oberen Trum und dem unteren Trum des Endlosbandes 22 ein in Form eines Stützblechs vorgesehenes Stützelement 21 dargestellt, mit dem das obere Trum des Endlosbandes 22 unterstützt wird. Das Stützblech 21 ist mit den Umlenkrollen 19 oder dem erwähnten Träger, an dem die Umlenkrollen 19 angebracht sind, fest verbunden. Ein entsprechendes Verbindungselement 33 ist in Fig. 2 angedeutet.

Das Stützblech 21 weist eine Stärke von vorzugsweise etwa 3 mm auf, die kleiner als der Durchmesser der Umlenkrollen 19 ist. Bei der schraffierten Fläche in Fig. 2 handelt es sich um einen abgekanteten Seitenbereich des Stützblechs 21. Des weiteren ist das Stützblech 21 über die erwähnte Betätigungseinrichtung mit dem Horizontalantrieb gekoppelt, so daß das Stützblech 21 - und mit dem Stützblech 21 die Umlenkrollen 19 - in horizontaler Richtung hin- und herbewegt werden können.

Die Detaildarstellung A in Fig. 2 zeigt außerdem die Halteeinrichtung 20, die mit dem oberen Trum des Endlosbandes 22 zusammenwirken kann. In einem passiven Zustand der Halteeinrichtung 20 kann das Endlosband 22 durch die Halteeinrichtung 20 unbeeinflußt in horizontaler Richtung bewegt werden. Die Halteeinrichtung 20 befindet sich in diesem passiven Zustand, solange die Übergabeeinheit 15 gemäß Fig. 1 von einer Ausgangsstellung in die Übergabestellung gemäß Fig. 2 bewegt wird. Diese Übergabestellung zeichnet sich dadurch aus, daß die Portion 11 genau über einer Produktaufnahme 18 der lediglich angedeuteten Verpackungsmaschine 14 angeordnet ist.

Um die Portion 11 ohne Störung ihres Aufbaus, d.h. ohne Veränderung der Relativlage der die Portion 11 bildenden Produktscheiben 12, an die Verpackungsmaschine 14 zu übergeben, d.h. in die Produktaufnahme 18 zu überführen, wird zunächst die Halteeinrichtung 20 in einen aktiven Zustand versetzt. In diesem aktiven Zustand wird das obere Trum des Endlosbandes 22 an einer hinter der Portion 11 gelegenen Stelle fixiert. Hierzu kann die Halteeinrichtung 20 z.B. mit einer beispielsweise zwei Klemmbacken umfassenden Klemmeinrichtung versehen sein, mit der das obere Trum des Endlosbandes 22 im aktiven Zustand der Halteeinrichtung 20 festgeklemmt und somit maschinenfest fixiert wird.

Im Anschluß an diese lokale Fixierung des oberen Trums des Endlosbandes 22 wird das Stützblech 21 mittels des erwähnten Antriebs über die Betätigungseinrichtung ruckartig in horizontaler Richtung nach rechts in Fig. 2 bewegt. Die mit dem Stützblech 21 verbundenen Umlenkrollen 19 bewegen sich hierdurch ebenfalls schlagartig in diese Richtung.

Fig. 3 zeigt eine Zwischenstellung, in der die Übergabeeinheit 15 die Übergabestellung gemäß Fig. 2 verlassen, die Ausgangsstellung gemäß Fig. 1 aber noch nicht erreicht hat. Die Horizontalbewegung der frei drehbaren Umlenkrollen 19 bei lokal fixiertem oberen Trum des Endlosbandes 22 hat zur Folge, daß die Umlenkrollen 19 in Drehung versetzt werden und das untere Trum sowie der in der Übergabestellung gemäß Fig. 2 als Auflage für die Portion 11 dienende, in Fig. 2 links von der Halteeinrichtung 20 gelegene Teil des oberen Trums unter der Portion 11 wegbewegt werden.

Durch die plötzliche, mit hoher Geschwindigkeit erfolgende Wegziehbewegung der Übergabeeinheit 15 wird der Portion 11 schlagartig "der Boden unter den Füßen weggezogen", d.h. die Portion 11 wird plötzlich ihrer Auflage beraubt. Dabei erfolgt die Wegnahme der Produktauflage 16 ohne horizontale Relativbewegung zwischen der Auflagefläche 17 und den Produktscheiben 12, da diejenigen Bereiche des oberen Trums, die die Produktscheiben 12 berühren, nicht horizontal verschoben werden, sondern dadurch außer Kontakt mit den Produktscheiben 12 gelangen, daß diese Auflagebereiche auf der in Fig. 3 linken, sich wegbewegenden Umlenkrolle 19 abrollen und somit nach unten abtauchen.

Von einem bezüglich des Stützblechs 21 ruhenden Bezugssystem aus betrachtet, wird die Portion 11 somit beim Wegziehen der Übergabeeinheit 15 von dieser abgerollt.

Die Wegziehgeschwindigkeit der Übergabeeinheit 15 ist höher als die Geschwindigkeit, mit der die Übergabeeinheit 15 jeweils synchron mit den von der Übergabeeinrichtung 23 kommenden Portionen 11 in die Übergabestellung bewegt wird, und beträgt vorzugsweise etwa 2,5 m/s. In Abhängigkeit von den jeweiligen Gegebenheiten kann diese Geschwindigkeit auch größer oder kleiner sein.

Die Bewegung aus der Übergabestellung heraus erfolgt so schnell, daß alle die jeweilige Portion 11 bildenden Produktscheiben 12 praktisch gleichzeitig beginnen, vertikal nach unten in die Produktaufnahme 18 der Verpakkungsmaschine 14 zu fallen.

## Patentansprüche

1. Vorrichtung zum Aufschneiden von Lebensmittelprodukten und zum Weitertransport von Portionen (11) aus mehreren geschindelt oder gestapelt angeordneten Produktscheiben (12),
mit einer Aufschneideeinheit (13) und einer unterhalb der Aufschneideeinheit (13) angeordneten weiteren Bearbeitungseinheit (14), insbesondere einer Verpackungsmaschine, und
mit einer zwischen der Aufschneideeinheit (13) und der Bearbeitungseinheit (14) angeordneten Übergabeeinheit ( 15), der die Portionen (11) von der Aufschneideeinheit (13) übergebbar und von der die Portionen (11) an die Bearbeitungseinheit (14) übergebbar sind, wobei die Übergabeeinheit (15) eine Produktauflage (16) mit einer zumindest im wesentlichen horizontal verlaufenden Auflagefläche (17) für jeweils wenigstens eine zu übergebende Portion (11) aufweist, und
wobei die Produktauflage (16) zur Entgegennahme einer von der Aufschneideeinheit (13) kommenden Portion (11) synchron mit der Portion (11) bewegbar und zur Abgabe der aufgenommenen Portion (11) bei aufliegender Portion (11) aus einer Übergabestellung, in der sich die Portion (11) über einer Produktaufnahme (18) der Bearbeitungsmaschine (14) befindet, ruckartig unter der Portion (11) wegbewegbar ist.

2. Vorrichtung nach Anspruch 1,
**dadurch gekennzeichnet,**
**daß** die Produktauflage (16) durch eine im wesentlichen horizontal verlaufende Bewegung der Übergabeeinheit (15) wegbewegbar ist.

3. Vorrichtung nach Anspruch 1 oder 2,
**dadurch gekennzeichnet,**
**daß** die Produktauflage (16) ein über Umlenkrollen (19) geführtes, die Auflagefläche (17) bildendes Endlosband (22) umfaßt, wobei bevorzugt zur Abgabe einer auf dem oberen Trum des Endlosbandes (22) aufliegenden Portion (11) die Umlenkrollen (19) ruckartig in im wesentlichen horizontaler Richtung wegbewegbar sind.

4. Vorrichtung nach Anspruch 3,
**dadurch gekennzeichnet,**
**daß** der Übergabeeinheit (15) eine Halteeinrichtung (20) zugeordnet ist, mit der das obere Trum des Endlosbandes (22) bezüglich der Wegbewegungsrichtung insbesondere durch Klemmung an einer in Wegbewegungsrichtung hinter der aufliegenden Portion (11) gelegenen Stelle fixierbar ist.

5. Vorrichtung nach Anspruch 3 oder 4,
**dadurch gekennzeichnet,**
**daß** das obere Trum des Endlosbandes (22) durch ein zwischen dem oberen Trum und dem unteren Trum angeordnetes Stützelement (21) unterstützt ist.

6. Vorrichtung nach Anspruch 5,
**dadurch gekennzeichnet,**
**daß** das Stützelement (21) mit den Umlenkrollen (19) verbunden und mit einer Betätigungseinrichtung zum Ausführen der Wegbewegung gekoppelt ist.

7. Vorrichtung nach Anspruch 5 oder 6,
**dadurch gekennzeichnet,**
**daß** als Stützelement ein Stützblech (21) bevorzugt mit einer Stärke von einigen Millimetern vorgesehen ist, das insbesondere an zumindest einer etwa parallel zum Endlosband (22) verlaufenden Seite abgekantet ist.

8. Vorrichtung nach einem der vorhergehenden Ansprüche,
**dadurch gekennzeichnet,**
**daß** die Wegbewegungsgeschwindigkeit der Produktauflage (16) einige m/s beträgt, vorzugsweise etwa 1 bis 4 m/s und insbesondere bevorzugt etwa 2 bis 3 m/s.

9. Vorrichtung nach einem der vorhergehenden Ansprüche,
**dadurch gekennzeichnet,**
**daß** die Übergabeeinheit (15) zur Entgegennahme einer Portion (11) als Ganzes und insbesondere bei bezüglich der Umlenkrollen (19) stillstehendem Endlosband (22) synchron mit einer von der Aufschneideeinheit (13) kommenden Portion (11) in etwa horizontaler Richtung verfahrbar ist.

10. Vorrichtung nach einem der Ansprüche 3 bis 9,
**dadurch gekennzeichnet,**
**daß** das Endlosband (22) derart ausgebildet ist, daß die Portionen (11) jeweils vollflächig auf dem oberen Trum aufliegen.

11. Vorrichtung nach einem der vorhergehenden Ansprüche,
**dadurch gekennzeichnet,**
**daß** die Aufschneideeinheit (13) eine Übergabeeinrichtung (23) in Form eines bevorzugt verschwenkbaren Förderbandes aufweist, das zur Überbrückung des Höhenunterschiedes zwischen einer Arbeitsebene der Aufschneideeinheit (13) und der Auflagefläche (17) der Übergabeeinheit (15) zumindest bei Übergabe einer Portion (11) geneigt verläuft.

## Claims

1. An apparatus for the slicing of food products and for the onward transport of portions (11) of a plurality of product slices (12) arranged in an overlapping or stacked manner,
comprising a slicing unit (13) and a further processing unit (14), in particular a packaging machine, arranged beneath the slicing unit (13); and
comprising a transfer unit (15) which is arranged between the slicing unit (13) and the processing unit (14) and to which the portions (11) can be transferred from the slicing unit (13) and from which the portions (11) can be transferred to the processing unit (14),
wherein the transfer unit (15) comprises a product support (16) having an at least substantially horizontally extending support surface (17) for in each case at least one portion (11) to be transferred; and
wherein the product support (16) can be moved, for the acceptance of a portion (11) coming from the slicing unit (13), synchronously with the portion (11), and with the portion (11) lying on it, can be moved abruptly away under the portion (11) for the dispensing of the received portion (11), from a transfer position in which the portion (11) is located above a product receiver (18) of the processing machine (14).

2. An apparatus in accordance with claim 1, **characterized in that** the product support (16) can be moved away by a substantially horizontally extending movement of the transfer unit (15).

3. An apparatus in accordance with claim 1 or claim 2, **characterized in that** the product support (16) includes an endless belt (22) guided over deflection rolls (19) and forming the support surface (17), with the deflection rolls (19) preferably being able to be moved away abruptly in the substantially horizontal direction for the dispensing of a portion (11) lying on the upper run of the endless belt (22).

4. An apparatus in accordance with claim 3, **characterized in that** a holding unit (20) is associated with the transfer unit (15) and the upper run of the endless belt (22) can be fixed, in particular by clamping, relative to the moving away direction at a position disposed behind the supported portion (11) in the moving away direction.

5. An apparatus in accordance with claim 3 or claim 4, **characterized in that** the upper run of the endless belt (22) is supported by a support member (21) arranged between the upper run and the lower run.

6. An apparatus in accordance with claim 5, **characterized in that** the support member (21) is connected to the deflection rolls (19) and is coupled to an actuation device for the carrying out of the away movement.

7. An apparatus in accordance with claim 5 or claim 6, **characterized in that** a sheet metal support (21), preferably with a thickness of some millimeters, is provided as the support member and is angled in particular at at least one side extending approximately parallel to the endless belt (22).

8. An apparatus in accordance with any one of the preceding claims, **characterized in that** the moving away speed of the product support (16) amounts to some m/s, preferably approximately 1 to 4 m/s and in particular preferably approximately 2 to 3 m/s.

9. An apparatus in accordance with any one of the preceding claims, **characterized in that** the transfer unit (15) can be moved in an approximately horizontal position synchronously with a portion (11) coming from the slicing unit (13) for the acceptance of a portion (11) as a whole and in particular with an endless belt (22) stationary with respect to the deflection rolls (19).

10. An apparatus in accordance with any one of claims 3 to 9, **characterized in that** the endless belt (22) is mademade such that the full area of each portion (11) lies on the upper run.

11. An apparatus in accordance with any one of the preceding claims, **characterized in that** the slicing unit (13) has a transfer device (23) in the form of a preferably pivotal conveyor belt which extends at an incline at least on the transfer of a portion (11) for the bridging of the difference in height between an operating plane of the slicing unit (13) and the support surface (17) of the transfer unit (15).

## Revendications

1. Dispositif destiné à la découpe de produits alimentaires et au transport de portions (11) constituées de plusieurs tranches de produit (12) superposées ou empilées,
comportant une unité de découpe (13) et une autre unité de traitement (14), notamment une machine d'emballage, disposée sous l'unité de découpe (13), et
une unité de transfert (15) disposée entre l'unité de découpe (13) et l'unité de traitement (14), à laquelle peuvent être transférées les portions (11) de l'unité de découpe (13), et par laquelle les portions (11) peuvent être transférées à l'unité de traitement (14), l'unité de transfert (15) comportant un support de produit (16) avec une surface de dépose (17) s'étendant, au moins sensiblement à l'horizontale, pour au moins une portion (11) respective à transférer, et
le support de produit (16) pouvant être déplacé de façon synchrone avec la portion (11) pour la réception d'une portion (11) venant de l'unité de découpe (13) et, pour délivrer la portion (11) réceptionnée, pouvant être déplacé avec la portion (11) positionnée dessus d'une position de transfert, dans laquelle la portion (11) est située au-dessus d'une réception de produit (18) de la machine de traitement (14), et retiré sous la portion (11) par un mouvement d'à-coup.

2. Dispositif selon la revendication 1,
**caractérisé en ce que**
le support de produit (16) peut être retiré par un mouvement sensiblement horizontal de l'unité de transfert (15).

3. Dispositif selon la revendication 1 ou 2,
**caractérisé en ce que**
le support de produit (16) comporte une bande sans fin (22) constituant la surface de dépose (17), qui est guidée par l'intermédiaire de rouleaux de renvoi (19), étant précisé que, pour délivrer une portion (11) positionnée sur le brin supérieur de la bande sans fin (22), les rouleaux de renvoi (19) peuvent de préférence être retirés par un mouvement d'à-coup dans la direction sensiblement horizontale.

4. Dispositif selon la revendication 3,
**caractérisé en ce que**
un dispositif de retenue (20) est associé à l'unité de transfert (15), avec lequel le brin supérieur de la bande sans fin (22) peut être fixé par rapport à la direction de déplacement, notamment par serrage, sur un emplacement situé dans la direction du mouvement de retrait derrière la portion (11) déposée.

5. Dispositif selon la revendication 3 ou 4,
**caractérisé en ce que**
le brin supérieur de la bande sans fin (22) est soutenu par un élément de soutien (21) disposé entre le brin supérieur et le brin inférieur.

6. Dispositif selon la revendication 5,
**caractérisé en ce que**
l'élément de soutien (21) est relié aux rouleaux de renvoi (19), et est couplé à un dispositif d'actionnement pour l'exécution du mouvement de retrait.

7. Dispositif selon la revendication 5 ou 6,
**caractérisé en ce que**
une tôle de soutien (21) ayant de préférence une épaisseur de quelques millimètres est prévue en tant qu'élément de soutien, laquelle est chanfreinée, notamment au moins d'un côté s'étendant à peu près parallèlement à la bande sans fin (22).

8. Dispositif selon l'une quelconque des revendications précédentes,
**caractérisé en ce que**
la vitesse du mouvement de retrait du support de produit (16) est de quelques m/s, de préférence de l'ordre de 1 à 4 m/s, et de façon particulièrement appréciée de l'ordre de 2 à 3 m/s.

9. Dispositif selon l'une quelconque des revendications précédentes,
**caractérisé en ce que**,
pour la réception d'une portion (11), l'unité de transfert (15) peut être déplacée de façon synchrone en un tout dans une direction approximativement horizontale avec une portion (11) venant de l'unité de découpe (13), et notamment lorsque la bande sans fin (22) est immobilisée par rapport aux rouleaux de renvoi (19)

10. Dispositif selon l'une quelconque des revendications 3 à 9,
**caractérisé en ce que**
la bande sans fin (22) est agencée de telle sorte que les portions (11) sont chacune positionnées de toute leur surface sur le brin supérieur.

11. Dispositif selon l'une quelconque des revendications précédentes,
**caractérisé en ce que**
l'unité de découpe (13) comporte un dispositif de transfert (23) sous la forme d'une bande transporteuse pouvant de préférence pivoter qui, pour surmonter la différence de hauteur entre un plan de travail de l'unité de découpe (13) et la surface de dépose (17) de l'unité de transfert (15), s'étend de façon inclinée, au moins lors du transfert d'une portion (11).
